# EUROPÄISCHE PATENTSCHRIFT

(11) **EP 0 081 073 B1**
(45) Veröffentlichungstag und Bekanntmachung des Hinweises auf die Patenterteilung: **26.02.1986**
(21) Anmeldenummer: 82109730.0
(22) Anmeldetag: 21.10.1982
(51) Int. Cl.: F24C 15/10, H05B 3/74

(54) **Strahlheizkörper zur Beheizung von Koch- oder Wärmeflächen**
Radiant heater for heating cooking or heating plates
Moyens de chauffage à rayonnement pour chauffer des plaques de cuisson ou chauffantes

(30) Priorität: 04.11.1981 DE 3143692
(43) Veröffentlichungstag der Anmeldung: 15.06.1983
(73) Patentinhaber: E.G.O. Elektro-Geräte Blanc u. Fischer, D-75032 Oberderdingen (DE)
(72) Erfinder: Gössler, Gerhard, D-7519 Oberderdingen (DE); Wilde, Eugen, D-7134 Knittlingen 2 (DE)
(74) Vertreter: Patentanwälte Ruff, Beier, Schöndorf und Mütschele

## Beschreibung

Die Erfindung bezieht sich auf einen elektrischen Strahlheizkörper zur Beheizung von Koch- oder Wärmeflächen, insbesondere von Glaskeramikplatten, mit einer Trägerschale und einer darin angeordneten thermischen und/oder elektrischen Isolation und einem darauf mit Abstand von der Koch- oder Wärmefläche angeordneten Heizelement, sowie mit einem zumindest teilweise über das Heizelement hinwegragenden Temperaturfühler.

Aus den DE-A- 28 39161 und 29 43 477 sowie dem DE-U-81 03 514 sind derartige Strahlheizkörper bekannt geworden. Die Temperaturfühler gehören zu Temperaturreglern oder -begrenzern bzw. Anzeigen für den Heißzustand der Kochoder Wärmefläche bzw. Kombinationen davon.

Es wird gefordert, die Bauhöhe der Strahlheizkörper möglichst gering zu halten, um ihren Einbau auch in relativ flache, beispielsneise in Küchenmöbel einzubauende Einbaueinberen zu ermöglichen. Die Bauhöhe wird jedoch einerseits dadurch begrenzt, daß eine Verringerung der lsolationshöhe die Temperaturen an der Unterseite der Trägerschale und den Energieverlust anwachsen läßt, andererseits ein gewisser Mindestabstand der Strahlheizkörper von den Koch- oder Wärmeflächen eingehalten werden muß und ferner die Anordnung eines Temperaturfühlers zwischen Heizelement und Glaskeramikplatte diesen Abstand noch weiter erhöht, da die Dicke des Temperaturfühlers einschließlich der notwendigen Abstände zu den Koch- und Wärmeflächen bzw. den Heizspiralen größer als der erwähnte Mindestabstand ist.

Es ist schon versucht worden, die Temperaturfühler im wesentlichen in der gleichen Ebene der Heizelemente zu beiden Seiten oder auch in der Mitte eines Heizelementes anzuordnen, wobei jedoch die Heizwiderstände geradlinig parallel geführt werden müssen und auch der Zugriff des Temperaturfühlers zur Temperatur der Heizwiderstände und der Glaskeramikplatte nicht immer ideal ist. Diese Lösung ist nicht brauchbar, wenn man einen runden Strahlheizkörper mit spiral angeordneten Heizelementen herstellen will.

Aus der DE-A-28 06 369 und der DE-U-74 05 641 sind Heizkörper bekannt geworden, bei denen der Temperaturfühler unterhalb der Heizelemente in einer Vertiefung der Isolation verläuft. Dort ist der Fühler nicht zwischen Kochfläche und Heizelement angeordnet und von der zu überwachenden Temperatur der Kochfläche völlig entkoppelt.

Aufgabe der Erfindung ist es, einen Strahlheizkörper , der trotz einer im Effekt guten ausreichender elektrischer Sicherhe.t mit geringer Bauhöhe herzustellen ist.

Diese Aufgabe wird gemäß der Erfindung dadurch gelöst, daß der Temperaturfühler im Bereich eines muldenartig vertieften Abschnittes der Isolation verläuft, in dem der Abstand des Heizelementes von der Koch- oder Wärmefläche gegenüber dem übrigen Bereich vergrößert ist.

Dadurch ist es möglich, in dem den weit überwiegenden Anteil der gesamten Heizfläche einnehmenden, nicht vom Temperaturfühler überdeckten Bereich die Heizelemente auf einen Abstand an die Glaskeramikplatte heranzubringen, der sich als wärmetechnisch ideal und von der elektrischen Scherheit her als ausreichend erweist. Nur in Temperaturfühler überdeckten Bereich ist der Abstand vergrößert, indem das Heizelement in diesem Temperaturfühlerbereich in einem muldenförmig vertieften Abschnitt der Isolation verläuft. Vorzugsweise sollte der vertiefte Abschnitt einen bogenförmig, insbesondere kreisbogenförmig begrenzten Querschnitt haben, d.h. in einem sanften Bogen abgesenkt sein, um einerseits bei der Herstellung ohne zusätzliche Befestigungen andererseits nicht durch scharfe der Heizelemente zu beeintr- htigen. Dabei kann der abgesenkte Bereich um einiges breiter sein als der Temperaturfühler selbst. Es hat sich gezeigt, daß die gewünschte Wärmeübertragung zur Koch- oder Wärmefläche nicht wesentlich beeinträchtigt wird und wächung der Isolation zur Unterse" falls nicht , weil dieser Bereich nur einen kieinen S.ucnteii der Gesamtfläche ausmacht. Die Aufrechterhaltung einer guten Isolation wird ferner dadurch gefördert, daß der vertiefte Abschnitt bei einer mehrschichtigen Isolation in der oberen Schicht vorgesehen ist, die meist mechanisch etwas fester, jedoch thermisch nicht so gut isolierend ist wie die darunter ange solierschicht, die unbeeinträchtigt bie.

Der Betrag der des Abstandes, d.h. der Absenkung der Heizeiemente unter dem Temperaturfühler, hängt von den jeweiligen Gegebenheiten ab. Schon eine relativ geringe Absenkung reicht in vielen Fällen aus, um die Forderung nach einer bestimmten Bauhöhe mit der der elektrischen Sicherheit und den thermischen Anforderungen in Einklang zu bringen. Die Vertiefung könnte jedoch auch gleich groß sein, wie die Dicke des Temperaturfühlers zzgl. dessen Abständen zu den Koch- und Wärmflächen und den Heizspiralen minus des durch die gegebenen Heizspirale und In diesem Falle würden zwoonen allen beteiligten Bauteilen gleiche Abstände vorliegen.

Es hat sich gezeigt, daß auch die Wirkung des Temperaturfühlers, d.h. seine thermische Ankopplung an die beheizte Platte einerseits und die Temperatur der Heizelemente andererseits erstaunlicherweise bei der Maßnahme der Erfindung nicht leidet. Im Gegenteil wird ein sehr genaues und schnelles Ansprechen erzielt, was evtl. auf die etwas größere Umschließung des Temperaturfühlers durch die Heizelemente zurückzufUhren ist. Vor allem kann jetzt ohne Rücksicht auf die Bauhöhe der Abstand des Temperaturfühlers von den Heizelementen und der Unterseite der beheizten Platte so bemessen Werden, daß die gewünschte Reglercharaktersitik optimal erreicht wird.

Bevorzugt wird die Erfindung bei einem Strahlheizkörper eingesetzt, dessen Heizelement eine in Form von im wesentlichen offenen Spiralwindungen auf der Oberfläche der Isolation liegende bzw..in Nuten der Isolation verlaufende Heizwendel ist. Derartige Anordnungen und Einbettungen von Heizwendeln sind aus den zitierten Druckschriften bekannt, beispielsweise aus der DE-A- 29 43 477 eine Anordnung in Nuten und aus der DE-A- 28 20 138 sowie in dem DE-GM 81 03 514 eine Anordnung auf einer im wesentlichen ebenen Fläche, wobei in Längsabständen der Heizwendel diese teilweise durch Einpressung eingebettet ist. In diesem Falle ist die Verwendung deswegen besonders bevorzugt, weil hier die Forderungen bzgl. der elektrischen Oberschlagsicherheit besonders hoch sind. Bei ebenfalls verwendbaren elektrischen Rohrheizkörpern ist diese Forderung nicht so strikt. Weitere vorteilhafte Merkmale der Erfindung sind in Unteransprüchen und der Beschreibung im Zusammenhang mit der Zeichnung beschrieben und dargestellt. Ein Ausführungsbeispiel der Erfindung ist in der Zeichnung dargestellt und wird im folgenden näher erläutert. Es zeigen:
Fig. 1 eine schematische Draufsicht auf einen Strahlheizkörper und
Fig. 2 einen vergrößerten Detail-Querschnitt nach der Linie 11-11 in Fig. 1.

Ein Strahlheizkörper 11 besitzt eine flach schüsselförmige Trägerschale 12, in der eine zweischichtige Isolation 13 angeordnet ist. Oie Isolation besteht aus einer inneren, ebenfalls schüsselförmigen Isolierschicht 14 mit einem innerhalb des Randes 15 der Trägerschale 12 verlaufenden, nach oben etwas über diesen hinausragenden Rand 16 und einem Bodenabschnitt 17, der, ebenso wie der gesamte Strahlheizkörper, kreisrund ist. Unter die Isolierschicht 14 ist eine Isolierlage 18 untergelegt, die aus einem mechanisch etwas weniger festen Material besteht als die Isolierschicht 14, dafür eine noch bessere thermische Isolierfähigkeit hat.

Ein Temperaturregler 19 mit einem stabförmigen Temperaturfühler 20, der von einem Reglergehäuse 21 ausgeht und diametral über den Strahlheizkörper hinwegragt, ist so am Strahlheizkörper angebracht, daß das Reglergehäuse relativ starr mit der Trägerschale 12 verbunden ist und der Temperaturfühler durch den Rand 15 der Trägerschale 12 an zwei gegenüberliegenden Stellen hindurchragt und am freien Ende gehaltert wird. Dazu ist im Bereich des freien Endes des Temperaturfühlers eine Hülse 22 vorgesehen. Das Gehäuse 21 liegt außerhalb der Trägerschale und der Temperaturfühler 20 ragt durch Ausschnitte 23 im Rand 16 der Isolierschicht 14 hindurch.

Im Bodenabschnitt 17 befinden sich spiralförmig angeordnete Nuten 24, in die als offene Drahtwendein aus Widerstandsdraht ausgebildete Heizelemente 25 eingelegt sind. Im dargestellten Beispiel ist ein Heizelement in Form einer doppelt gelegten Spirale angeordnet, so daß beide Anschluß-enden im Außenbereich der Gesamtheizfläche liegen und zu einem Anschlußstück 26 unter Einschaltung des Temperaturreglers 19 führen.

Der Strahlheizkörper 11 ist unterhalb einer als Glaskeramikplatte ausgebildeten Koch- und Wärmefläche 27 so angeordnet, daß er durch nicht dargestellte Federelemente mit dem Isolationsrand 16 an die Unterseite der Koch- oder Wärmeflächen 27 angedrückt wird. Der Temperaturfühler 20, ein Fühler'mit einem Rohr, z.B. aus Quarzgut, und darin liegendem Ausdehnungsstab, läuft in dem zwischen den in den Nuten angeordneten Heizelementen 25 und der Unterseite 28 der Koch-oder Wärmefläche hindurch. In seinem Bereich ist der Bodenabschnitt 17 abgesenkt, so daß sowohl die Oberfläche als auch der Nutgrund einen muldenförmig vertieften Abschnitt 30 mit kreisbogenförmigen Begrenzungsflächen bildet. Dieser Abschnitt ist wesentlich breiter als der Temperaturfühler, verläuft aber, wie aus Fig. zu sehen ist, längs des Temperaturfühlers über dessen ganze Länge hindurch. Die Absenkung beträgt im dargestellten Beispiel nur einige Millimeter. Daher ist der Abstand der Heizelemente von der Unterseite 28 im Bereich des Abschnittes 30 bzw. des Temperaturfühlers 20 größer als im übrigen Bereich. Der vertiefte Abschnitt 30 ist nur in der oberen Isolierschicht 14 vorgesehen, während die hoch isolierende Isolierlage 18 davon unbeeinflußt bleibt. Es wäre auch möglich, die Isolierlage 14 entsprechend der Vertiefung nach unten auszuprägen, falls man die mechanische Schwächung der Isolierschicht 14 in diesem Bereich nicht in Kauf nehmen wollte. Zu den thermischen Vorteilen, die bei gegebener Gesamthöhe des Strahlheizkörpers durch die Höherlegung der Heizelemente mit verstärkter Isolation erzielt werden, kommt noch, daß der Rand i6 der Isolierschicht 14, der erfahrungsgemäß für einen gro-ßen Teil der Wärmeverluste verantwortlich ist, eine geringere Höhe hat. Form, Breite und Tiefe der Vertiefung hängen einerseits von den Anforderungen an Bauhöhe und Isolierung sowie Dicke des Temperaturfühlers und elektrische Oberschlagsicherheit ab und andererseits von der Güte der Festlegung der Heizelemente an der Isolierschicht 14. Bei der dargestellten Einbettung in Nuten wird ein besonders gutes Ergebnis erzielt, wenn z.B. durch eine Verpressung der Heizwendeln oder des Isoliermaterials eine formschlüssige Festlegung der Heizwendeln erfolgt. Dies kann auch durch stellenweise Verformung der Heizwendel geschehen, wodurch vorstehende Heizwendelteile erzeugt werden, die in das Isoliermaterial durch Einpressen eingebettet werden. Die vorgeschlagene Lösung ist aber auch bei bekannten Strahlheizkörpern mit auf einer hochwärmedämmenden Isolierschicht aufgenagelten Heizwendeln anwendbar, wenn die Heizwendeln jeweils am tiefsten Punkt der Vertiefung befestigt sind.

## Patentansprüche

1. Strahlheizkörper (11) zur Beheizung von Koch- oder Wärmeflächen (27), insbesondere von Glaskeramikplatten, mit einer Trägerschale (12) und einer darin angeordneten thermischen und/oder elektrischen Isolation (13) und einem darauf mit Abstand von der Koch- oder Wärmefläche (27) angeordneten Heizelement (25) sowie mit einem zumindest teilweise über das Heizelement (25) hinwegragenden Temperaturfühler (20), dadurch gekennzeichnet, daß der Temperaturfühler (20)
im Bereich eines muldenförmig vertieften Abschnittes (30) der Isolation (13) verläuft, in dem der Abstand des Heizelementes (25) von der Koch- oder Wärmefläche (27) gegenüber dem übrigen beheizten Bereich vergrößert ist.

2. Strahlheizkörper nach Anspruch 1, dadurch gekennzeichnet, daß die Isolation (13) mehrschichtig ist und daß der muldenförmig vertiefte Abschnitt (30) in der oberen Isolierschicht (14) vorgesehen ist.

3. Strahlheizkörper nach Anspruch 2, dadurch gekennzeichnet, daß der muldenförmig vertiefte Abschnitt (30) einen bogenförmig, insbesondere kreisbogenförmig begrenzten Querschnitt hat.

4. Strahlheizkörper nach einem der vorhergehenden Ansprüche, dadurch gekennzeichnet, daß das Heizelement (25) eine in Form von im wesentlichen offenen Spiralwindungen auf der Oberfläche der Isolation (13) liegende bzw. in Nuten (24) der Isolation verlaufende Heizwendel ist.

5. Strahlheizkörper nach einem der vorhergehenden Ansprüche, dadurch gekennzeichnet, daß der Temperaturfühler (20) etwa diametral über den Strahlheizkörper verläuft.

6. Strahlheizkörper nach einem der vorhergehenden Ansprüche, dadurch gekennzeichnet, daß der Temperaturfühler (20) stabförmig ausgebildet ist und von einem Reglergehäuse (21) ausgeht, das außerhalb des Randes (15) der Trägerschale (12) angeordnet ist, und daß der Temperaturfühler (20) vorzugsweise im Bereich seiner beiden Enden durch den Rand (15) der Trägerschale (12) hindurchragt und dort ggf. in Halterungsstücken (22) gelagert ist.

## Claims

1. Radiant heater (11) for heating cooking or heating surfaces (27), particularly of glass ceramic plates, with a support tray (12) and thermal and/or electrical insulation (13) arranged therein and a heating element (25) arranged thereon in spaced manner with respect to the cooking or heating surface (27), ss well as with a heat sensor (20) projecting at least partly over the heating element (25), characterized in that the heat sensor (20) passes in the vicinity of a portion (30) of insulation (13) which is hollowed out in trough-like manner, in which the spacing of the heating element (25) from the cooking or heating surface (27) is increased with respect to the remaining heated area.

2. Radiant heater according to claim 1, characterized in that the insulation (13) is in multilayer form and that the portion (30) hollowed out in trough-like manner is located in the upper insulating layer (14).

3. Radiant heater according to claim 2, characterized in that the portion (30) hollowed out in trough-like manner has a curved and in particular an arcuately defined cross-section.

4. Radiant heater according to one of the preceding claims, characterized in that the heating element (25) is a heater coil in the form of substantially open spiral turns on the surface of insulation (13) or passing in slots (24) of the insulstion.

5. Radiant heater according to one of the preceding claims, characterized in that the heat sensor (20) runs roughly diametrically over the radiant heater.

6. Radiant heater according to one of the preceding claims, characterized in that the heat sensor (20) is constructed in rod-like manner and emanates from a regulator housing (21 which is positioned outside the edge (15) of the support tray (12) and that the heat sensor (20), preferably in the vicinity of its two ends projects through the edge (15) of support tray (12) and is optionally mounted there in mounting support portions (22).

## Revendications

1. Moyen de chauffage à rayonnement (11) pour chauffer des plaques (27) de cuisson ou de chauffage, en particulier des plateaux de vitrocéramique, avec une cuvette-support (12) dans laquelle est disposée une isolation (13) thermique et/ou électrique, et de plus un élément chauffant (25) disposé avec espacement de la plaque (27) de cuisson ou de chauffage, et avec une sonde de température (20) débordant au moins partiellement de l'element chauffant (25), caractérisé en ce que la sonde de température (20) s'étend dans la zone d'un tronçon (30) de l'isolation (13) creusé en forme d'auge, dans lequel l'écartement de l'élément chauffant (25), par rapport aux plaques de cuisson ou de chauffage (27), est accru par rapport à la zone chauffée restante.

2. Moyen de chauffage à rayonnement selon la revendication 1, caractérisé en ce que l'isolation (13) comporte plusieurs couches, et en ce que le tronçon creusé en forme d'auge (30) est prévu dans la couche isolante (14) supérieure.

3. Moyen de chauffage à rayonnement selon la revendication 2, caractérisé en ce que le tronçon creusé en forme d'auge (30) a une section limitée par un arc, en particulier en forme un arc de cercle.

4. Moyen de chauffage à rayonnement selon l'une des revendications précédentes, caractérisé en ce que l'élément chauffant (25) est une spirale chauffante sous forme d'enroulements sensiblement en spirale ouverte reposant sur la surface de l'isolation (13), ou s'étendant dans des rainures (24) de l'isolation.

5. Moyen de chauffage à rayonnement selon l'une des revendications précédentes, caractérisé en ce que la sonde de température (20) s'étend à peu prés diamétralement sur le moyen de chauffage à rayonnement.

6. Moyen de chauffage à rayonnement selon l'une quelconque des revendications précédentes, caractérisé en ce que la sonde de température (20) est en forme de barreau et sort d'un boîtier régulateur (21) disposé à l'extérieur du bord (15) de la cuvette-support (12), et en ce que la sonde de température (20) traverse, de preférence à ses deux extrémités, le bord (15) de la cuvette-support (12) et y prend appui le cas échéant dans des douilles de fixation (22).
